# EUROPÄISCHE PATENTSCHRIFT

(11) **EP 0 548 512 B1**
(45) Veröffentlichungstag und Bekanntmachung des Hinweises auf die Patenterteilung: **19.10.1994**
(21) Anmeldenummer: 92118844.7
(22) Anmeldetag: 04.11.1992
(51) Int. Cl.: D01H 9/18, B65H 67/06

(54) **Speichereinrichtung einer Spulmaschine für voneinander unabhängige Caddy's**
Storage device of a winding machine for individual carriers
Dispositif accumulateur d'un bobinoir pour supports individuels

(30) Priorität: 21.12.1991 DE 4142621
(43) Veröffentlichungstag der Anmeldung: 30.06.1993
(73) Patentinhaber: W. SCHLAFHORST AG & CO., D-41061 Mönchengladbach (DE)
(72) Erfinder: Grecksch, Hans, W-4050 Mönchengladbach 5 (DE); Backhaus, Jürgen, W-5144 Wegberg (DE)
(74) Vertreter: Hamann, Arndt, Dipl.-Ing.

(56) Entgegenhaltungen:
- EP-A- 0 402 630
- EP-A- 0 462 479
- DE-A- 4 029 894
- FR-A- 2 523 101

## Beschreibung

Die Erfindung betrifft eine Speichereinrichtung einer Spulmaschine mit den Merkmalen des Oberbegriffs des ersten Anspruches.

Der Einsatz von voneinander unabhängigen Caddy's, die üblicherweise innerhalb eines in sich geschlossenen Transportsystemes zirkulieren und aufrechtstehend Spulen und Spulenhülsen transportieren, ist seit langem bekannt.

Ein derartiger Transportkreislauf für Caddy's ist zum Beispiel in der JP-A 52-25 139 beschrieben. Besonderer Vorteil ist die Vermeidung von Beschädigungen der Bewicklung der Kopse sowie auch insbesondere die Möglichkeit der individuellen Handhabung der einzelne Kopse beziehungsweise Spulenhülsen tragenden Caddy's.

Wie es bei geschlossenen Transportsystemen, die Verarbeitungseinrichtungen mit einschließen, üblich und notwendig ist, ist zur Anpassung an die schwankende Aufnahme von Kopsen in der Verarbeitungseinrichtung, bei der JP-A 52-25 139 einer Spinnmaschine, vorgesehen, in der Transportschleife eine oder mehrere Speicher vorzusehen. Dabei handelt es sich entweder um einen Leerhülsenspeicher oder um einen Kopsspeicher.

Durch die DE-A 17 60 689 ist eine gattungsgemäße Speichereinrichtung einer Spulmaschine für voneinander unabhängige Caddy's bekannt geworden. Die Caddy's zirkulieren innerhalb des Transportsystemes der Spulmaschine. Die Speichereinrichtung ist ein- und ausgangsseitig an dieses Transportsystem angeschlossen und besitzt eine Kopsaufsteckposition. Dabei werden von Hand zunächst die von der Spulmaschine kommenden Leerhülsen von den Caddy's abgezogen und in der Kopsaufsteckposition neue, abzuspulende Kopse aufgesteckt.

Eine ähnliche Einrichtung ist in der nicht vorveröffentlichten DE 40 29 894 A1 beschrieben. Durch diese Einrichtung ist es bekannt, daß in ein im Bodenbereich der Spulmaschine angeordnetes Transportsystem ein Speicher parallel zur Ablaufspulenhülsen und Restspulen führenden Rückführtransportstrecke angeordnet und so integriert ist, daß sich ein geschlossener Kreislauf für voneinander unabhängige Einzelträger für die Ablaufspulen ergibt. Die im Speicher angeordneten Einzelträger können mit Hilfe einer Beschickungseinrichtung mit neuen Kopsen versorgt werden. Die Beschickungseinrichtung besitzt Schachtabschnitte, die geöffnet den freien Durchgang der Ablaufspulen gestatten und geschlossen eine sichere Führung der Ablaufspulen beim Aufsetzen auf die Einzelträger bilden.

Die bekannten Speichereinrichtungen besitzen nur relativ wenige Speicherplätze für die Caddy's, wodurch die Bedienungsperson in kurzen Zeitabständen an die Maschine zurückkehren muß, um neue Kopse auf die Caddy's aufzustecken und letztlich zu vermeiden, daß leere Caddy's beziehungsweise Caddy's mit Leerhülsen den Spulstellen zugeführt werden.

Für Spulmaschinen mit einer größeren Anzahl von Spulstellen, die demzufolge einen höheren Verbrauch von neuen Kopsen haben, wäre eine derartige Speichereinrichtung für Caddy's, die von Hand mit Kopsen beschickt werden, unzureichend beziehungsweise würde bei entsprechender Vergrößerung einen unzumutbaren Platzbedarf erfordern.

Eine Speicherform, wie sie in der JP-A 52-25 139 beschrieben ist, oder auch eine mäanderförmige Speicherform, wie sie zum Beispiel in der DE-A 32 35 442 gezeigt ist, kommt für das Aufstecken der Kopse von Hand, insbesondere wenn es sich um sogenannte Großkopse handelt, nicht in Frage, da die Bedienungsperson in diesem Fall sich über Transportbahnen hinweg zum Aufstecken der Kopse beugen müßte, was aus ergonomischen Gründen nicht diskutabel ist.

Es ist Aufgabe der Erfindung, eine gattungsgemäße Speichervorrichtung so weiterzuentwickeln , daß ein hohes Speichervolumen und gleichzeitig eine bediengünstige Anordnung der Kopsaufsteckposition möglich ist.

Diese Aufgabe wird erfindungsgemäß durch die kennzeichnenden Merkmale des Anspruches 1 gelöst.

Die erfindungsgemäße Anordnung unabhängiger Speicherstrecken mit gemeinsamen Transportstrecken bietet im Zusammenhang mit der Anwahl dieser Speicherstrecken über eine Speichersteuereinrichtung die Möglichkeit, daß unabhängig von der Speicherkapazität die Kopsaufsteckposition an einer wählbaren Stelle im Randbereich der Transportstrecken angeordnet werden kann. Dabei gewährleistet die Anordnung der Kopsaufsteckposition an gut zugänglicher Stelle insbesondere eine problemlose Handhabung der Kopse durch das Bedienpersonal.

Die Anordnung der Kopsaufsteckposition im Bereich einer Transportstrecke, die sich von der Ausgangsseite der Speicherstrecken bis zum Spulenzulieferweg der Spulmaschine erstreckt sowie eine stromabwärts der Kopsaufsteckposition anschließende Abzweigung einer Überlaufstrecke gestatten dabei eine relativ einfache Verwaltung der gesamten Speichereinrichtung.

Da davon ausgegangen wird, daß die Kopsaufsteckleistung der Bedienungsperson deutlich über dem Kopsverbrauch der Spulmaschine liegt, muß die Bedienungsperson nur in größeren Zeitabständen an die gleiche Spulmaschine zurückkehren. Dabei muß gesichert sein, daß einerseits der Kopsaufsteckposition weitestgehend alle leeren, das heißt von ihren Hülsen befreiten Caddy's zugeführt werden können, andererseits aber auch die Caddy's mit aufgesteckten Kopsen, die nicht sofort der Spulmaschine zugeführt werden können, dem Speicher zuführbar sind. Dabei gestattet es die erfindungsgemäße Speichereinrichtung, die gleichen Speicherstrecken sowohl für Caddy's mit Kopsen als auch für leere Caddy's zu nutzen.

Die Erfindung ist vorteilhaft durch die Merkmale der Ansprüche 2 bis 17 weitergebildet.

In bevorzugter Ausführungsform ist vorgesehen, die Kopsaufsteckposition im Randbereich der sich zwischen der gemeinsamen ausgangsseitig an die Speicherstrecken angeschlossenen Transportstrecke und dem Spulenzulieferweg der Spulmaschine erstreckenden Transportstrecke anzuordnen. Eine solche Anordnung ist für das Bedienpersonal besonders gut zugänglich.

In Weiterbildung der Erfindung können stromab der Kopsaufsteckposition im Bereich der Transportstrecke sowie der Überlaufstrecke mehrere Speicherpositionen vorgesehen werden. Der jeweilige Füllzustand der Speicherpositionen läßt sich dabei durch Sensoren leicht überwachen. Außerdem ist das gruppenweise Ein- und Ausschleusen von Caddy's mit Hilfe von Stoppern problemlos zu realisieren.

Die Anordnung der Überlaufstrecke läßt sich im Rahmen der Erfindung mehrfach variieren. Sie ist abhängig vom Platzangebot sowie auch zum Beispiel der gewünschten Speicherkapazität derselben. Im Zusammenhang damit ist es auch möglich, die vom Hülsenrückführweg zu den Speicherstrecken führende Strecke an einem der beiden Enden der eingangsseitig an die Speicherstrecken angeschlossenen gemeinsamen Transportstrecke anzubinden.

Das Füllen und Entleeren der Speicherstrecken erfolgt vorteilhafterweise sukzessive von Strecke zu Strecke, wobei vorteilhafterweise leere Caddy's und mit Kopsen bestückte Caddy's durch eine Leerstrecke unterbrochen sind. Durch die jeweiligen Stauabschnitte ist es möglich, jeweils ganze Staustrecken zu füllen und zu entleeren. Dadurch verringert sich der Steuerungsaufwand. Außerdem sind steuerungstechnisch leere Caddy's und mit Kopsen bestückte Caddy's besser zu trennen.

Die Erfindung ist nachfolgend anhand von Ausführungsbeispielen näher erläutert. In den zugehörigen Zeichnungen zeigen:
- Fig. 1: eine vereinfachte Darstellung einer kompletten Speichereinrichtung während der Zulieferphase von Kopsen in die der Spulmaschine vorgelagerten Speicherpositionen,
- Fig. 2: eine Variante zu Fig. 1 mit veränderter Streckenführung und während der Phase des Kopsaufsteckens und
- Fig. 3: eine weitere Variante der erfindungsgemäßen Speichereinrichtung in einer Phase, in der der Kopsvorrat der Speichereinrichtung so weit aufgebraucht ist, daß bald das Eintreffen der Bedienungsperson erforderlich ist.

Wie aus allen drei Zeichnungsfiguren zu erkennen ist, bildet die erfindungsgemäße Speichereinrichtung eine Transportschleife für die Caddy's 1 aus, die eingangsseitig an den Hülsenrückführweg 57 der Spulmaschine sowie ausgangsseitig an den Spulenzulieferweg 5 der im übrigen nicht dargestellten Spulmaschine angeschlossen ist.

Da ein bekannter sogenannter Restetaster 61 eine Weiche 62 so betätigt, daß diese nur Caddy's 1 mit leeren Hülsen 3 durchläßt, erreichen auf dem Hülsenrückführweg 57 nur Caddy's 1 mit leeren Hülsen 3 eine Hülsenabzieheinrichtung 59. In der Hülsenabzieheinrichtung, die hier vereinfacht in Form eines Greifermechanismus' dargestellt ist, werden die Hülsen 3 von den Caddy's 1 entfernt und in einen Hülsenbehälter 60 abgelegt. Die Hülsenabzieheinrichtung 59 verlassen dann nur leere Caddy's 1.

Die sich anschließende Transportstrecke 58 mündet in eine eingangsseitig an Speicherstrecken 9 bis 14 angeschlossene gemeinsame Transportstrecke 15. An dieser gemeinsamen Transportstrecke 15 sind Weichen 35 bis 39 angeordnet, die von einer Speichersteuereinrichtung 74 ansteuerbar sind. Sie gestatten die Zufuhr von Caddy's 1 in die jeweils vorgesehene Speicherstrecke.

Die Speicherstrecken 9 bis 14 sind ebenso, wie die übrigen Transportabschnitte durch Transportkanäle gebildet, innerhalb derer die Caddy's 1 mittels nicht gesondert dargestellter Transportbänder durch Reibschluß mitgenommen werden. Auf eine nähere Darstellung kann verzichtet werden, der derartige Transportstrecken bereits aus der eingangs genannten JP-A 52-25 139 bekannt sind. Ebenso wurde durchgängig auf die Darstellung der Antriebseinrichtungen für die Transportbänder der einzelnen Transportabschnitte verzichtet. Die Transportrichtung des Obertrumes der Transportbänder, die zwangsläufig mit der Transportrichtung der Caddy's 1 übereinstimmt, ist durch Richtungspfeile verdeutlicht.

Am jeweiligen Eingang der Speicherstrecken 9 bis 14 sind Sensoren 28 bis 33 angeordnet, die den Durchgang der Caddy's 1 feststellen und der Speichersteuereinrichtung 74 melden. Am ausgangsseitigen Ende der Speicherstrecken 9 bis 14 sind Stopper 16 bis 21 angeordnet, die, gesteuert durch die Speichersteuereinrichtung 74, die gespeicherten Caddy's 1 zurückhalten beziehungsweise das Leeren der Speicherstrecke gestatten. Benachbart zu diesen Stoppern 16 bis 21 sind weitere Sensoren 22 bis 27 angeordnet, die sowohl die Ankunft des jeweils ersten Caddy's 1 in einer zuvor leeren Speicherstrecke, als auch den Austritt des letzten Caddy's nach dem Leeren des Speichers feststellen. Letzteres geschieht entweder durch eine längere Pause nach dem Durchtritt eines Caddy's 1 oder durch Abzählen der den Sensor passierenden Caddy's, deren Anzahl pro Speicherstrecke bekannt ist. Allerdings besteht in diesem Zusammenhang auch die Möglichkeit, durch Abzählen der Caddy's eine Speicherstrecke nur teilweise zu entleeren und eine vorgebbare Anzahl von Caddy's auszuschleusen. Diese Speicherstrecke kann dann anschließend wieder aufgefüllt werden, wobei mittels des eingangsseitig angeordneten Sensors ebenfalls wieder das Abzählen der Caddy's ermöglicht wird. Auf diese Weise läßt sich ständig der jeweilige Füllzustand der Speicherstrecken überwachen.

Die Speicherstrecken 9 bis 14 münden in die ausgangsseitig angeordnete gemeinsame Transportstrecke 8, die in eine Transportstrecke 8' übergeht, welche ihrerseits zum Spulenzulieferweg 5 führt.

An der Strecke 8' ist eine Kopsaufsteckposition 43 vorgesehen, an der, wie aus Fig. 2 ersichtlich, eine Bedienungsperson 76 Kopse 4 auf die Caddy's 1 aufsteckt, die sie aus einem Kopsbehälter 44 entnimmt. Stromab zur Kopsaufsteckposition 43 ist eine zweite Staustrecke 7 vorgesehen, an deren vorderem Ende der Stopper 46 angeordnet ist. Diese Staustrecke 7 ist mittels Sensoren 48 und 49 hinsichtlich ihres Füllzustandes überwachbar. Darüber hinaus kann auch mit diesen Sensoren 48 und 49, die mit der Speichersteuereinrichtung 74 verbunden sind, ein Abzählen der vorbeitransportierten Caddy's 1 mit Kopsen 4 erfolgen.

Weiter stromab in Richtung zum Spulenzulieferweg 5 ist eine erste Staustrecke 6 vorgesehen, die zum Aufstauen der Caddy's 1 einen Stopper 47 an ihrem vorderen Ende besitzt und durch einen Sensor 50 an ihrem hinteren Ende hinsichtlich ihres Füllzustandes überwacht wird. Aus dieser ersten Staustrecke 6 wird jeweils der momentane Kopsbedarf der Spulmaschine gedeckt.

Nachfolgend sollen weitere Einzelheiten der Funktionsweise der Speichereinrichtung beschrieben werden:
Wie bereits eingangs erläutert, steht ein Restetaster 61 mit einer stromab angeordneten Weiche 62 in Verbindung. Hat der Restetaster 61 einen größeren, das heißt weiterverarbeitbaren Bewicklungsrest erkannt, wird die Weiche 62 in den Hülsenrückführweg 57 geschwenkt, so daß der Caddy 1, der den Restkops trägt, in die Verbindungsstrecke 69 umgeleitet wird, die bis zum Spulenzulieferweg 5 führt. Darüber hinaus wird aber auch die Weiche 64 betätigt, die diesen Caddy 1 von der Verbindungsstrecke 69 auf eine Abzweigbahn 68 umlenkt, an der eine sogenannte Kegelvorbereitungseinrichtung 66 angeordnet ist, die speziell für das Auffinden von Fadenenden an Restkopsen geeignet ist.

Hatte der Restetaster 61 einen nur geringen Fadenrest erkannt, dessen erneute Zuführung zur Spulstelle sich nicht lohnen würde, wird neben der Weiche 62 noch die Weiche 63 betätigt, die diesen Caddy 1 in die Abzweigbahn 67 umlenkt, an der eine Hülsenreinigungseinrichtung 65 angeordnet ist. Darüber hinausgehende Erläuterungen dieses spulmaschinenspezifischen Kreislaufes sind nicht erforderlich, da ein derartiges System bereits in der DE-A 39 19 542 beschrieben ist.

Alternativ zur Verwendung einer Kegelvorbereitungseinrichtung 66 ist es auch möglich, daß, wenn der Restetaster 61 einen Restkops oder einen ausgeworfenen Kops, dessen Fadenanfang der Spulstelle nicht zuführbar war, erkannt hat, diesen statt durch die Weiche 62 in die Verbindungsstrecke 69 zu leiten, an dieser vorbei weitertransportieren zu lassen. Dazu muß die Hülsenabzieheinrichtung 59 ebenfalls angesteuert werden, so daß sie diesen Restkops oder ausgeworfenen Kops nicht von dem ihn tragenden Caddy 1 entfernt. Dieser Caddy 1 mit Restkops oder ausgeworfenem Kops mit voller Bewicklung wird dann in die gleiche Speicherstrecke transportiert, in der er als leerer Caddy transportiert würde. Dieser Restkops oder ausgeworfene Kops wird dann der Bedienungsperson an der Kopsaufsetzposition 43 zugeführt, die, statt einen neuen Kops aufzusetzen, das Fadenende suchen und so ablegen kann, daß die in der Spulmaschine angeordnete normale Kopsvorbereitungseinrichtung dieses Fadenende lösen und entsprechend ablegen kann. Gegebenenfalls ist es dabei auch möglich, durch das beschriebene Abzählen der Caddy's den Weg derselben zu verfolgen und einer ganz bestimmten Speicherstrecke zuzuführen, die hierfür Speicherplätze frei haben muß.

Bei der Darstellung in Fig. 1 werden die leeren Caddy's 1, bei denen der Aufsteckdorn 2 zu erkennen ist, von der Hülsenabzieheinrichtung 59 aus an einer Einmündung 53 einer Überlaufstrecke 52 vorbei einer Staustrecke 73 zugeführt. Am vorderen Ende dieser Staustrecke 73 ist ein Stopper 71 angeordnet, der ebenfalls eine Verbindung zur Speichersteuereinrichtung 74 besitzt. Ein benachbart angeordneter Sensor 72 überwacht auch an dieser Stelle den Durchgang der Caddy's, während ein weiterer Sensor 72' den Füllzustand dieser Staustrecke 73 bezüglich der leeren Caddy's 1 zu überwachen vermag.

In der in Fig. 1 dargestellten Phase, die zwischen zwei Aufsteckzyklen liegt, werden die Speicherstrecken, die Caddy's 1 mit Kopsen 4 tragen, allmählich entleert, da die Kopse 4 der Spulmaschine zugeführt werden, während die übrigen Speicherstrecken allmählich mit leeren Caddy's 1 gefüllt werden. Dabei ist es hinsichtlich der einfachen Verwaltung der Speicherstrecken 9 bis 14 vorgesehen, daß zwischen den Caddy's mit Kopsen führenden Speicherstrecken und den leere Caddy's führenden Speicherstrecken immer eine Speicherstrecke freibleibt. In Fig. 1 ist das die Speicherstrecke 12.

Durch das sukzessive Füllen beziehungsweise Leeren der Speicherstrecken wandert diese leere Speicherstrecke, die die beiden Speicherteile voneinander trennt, immer von einem Ende des Speichers zum anderen Ende. In Fig. 1 wird soeben die Speicherstrecke 11 von den Kopse 4 tragenden Caddy's 1 befreit, die der zweiten Staustrecke 7 zugeführt werden. Diese Speicherstrecke 11 wird als nächstes die leere Speicherstrecke bilden, während die Weiche 37 an der eingangsseitig angeschlossenen gemeinsamen Transportstrecke 15 so eingestellt ist, daß diese Speicherstrecke aus der Staustrecke 73 gelieferte leere Caddy's 1 aufnehmen kann. Die Weiche 37 bleibt dann so lange geöffnet, bis durch Abzählen der in die Speicherstrecke 12 eingetretenen leeren Caddy's 1 mittels des Sensors 31 festgestellt wurde, daß die Speicherstrecke 12 gefüllt ist. Anschließend wird die Weiche 37 in die gleiche Stellung bewegt, wie die Weichen 38 und 39 an den Speicherstrecken 13 und 14, die zuvor bereits geöffnet wurden. Zum Füllen der letzten Staustrecke, der Staustrecke 9, ist lediglich eine Führungskante 34 erforderlich, da die dort ankommenden Caddy's 1 in jedem Fall dieser Speicherstrecke zuzuführen sind.

Zum Umlenken der Caddy's von der Transportstrecke 58 in die eingangsseitig angeschlossene gemeinsame Transportstrecke 15 ist ebenfalls eine Führungskante 40 vorgesehen.

Die aus der Speicherstrecke 11 ausgeschleusten und der zweiten Staustrecke 7 zugeführten Caddy's 1 mit Kopsen 4 werden dort gestaut und stehen für die Zuführung zur stromab angeordneten ersten Staustrecke 6 zur Verfügung. Stromab zu dem am vorderen Ende der Staustrecke 6 angeordneten Stopper 47 ist ein Sensor 51 angeordnet, mit dessen Hilfe die der Spulmaschine zugeführten Kopse 4 abgezählt werden, die vom Stopper 47 freigegeben wurden. Dieser Sensor 51 ist, ebenso wie der am Hülsenrückführweg 57 angeordnete Sensor 70, mit der Speichersteuereinrichtung 74, die die zentrale Steuereinheit für die Speichereinrichtung sowie gegebenenfalls für die gesamte Spulmaschine darstellt, verbunden.

Wie das bei Spulmaschinen prinzipiell erforderlich ist und auf unterschiedliche Weise geregelt ist, werden die Kopse auch hier entsprechend dem Bedarf der Spulmaschine zugeteilt. Dieser Bedarf wird, ebenfalls wie allgemein üblich, am Austritt von Leerhülsen aus der Spulmaschine vom Sensor 70 gemessen. Die Speichersteuereinrichtung 74 steuert nach dem Durchgang einer oder mehrerer Hülsen 3 auf dem Hülsenrückführweg 57 das Öffnen des Stoppers 47. Hat der Sensor 51 eine entsprechende Anzahl Kopse festgestellt, wird der Stopper 47 wieder geschlossen. Sollte durch die Zeitverzögerung eine größere Anzahl Kopse 4 den Sensor 51 passiert haben, als Leerhülsen ausgestoßen wurden, wird diese Zahl in der Speichersteuereinrichtung mit berücksichtigt, die diese von der Anzahl daraufhin ausgestoßener Hülsen abzieht. Auf diese Weise wird immer die Anzahl der Kopse und Hülsen im direkten Spulmaschinenkreislauf konstant gehalten.

An der ausgangsseitig angeschlossenen gemeinsamen Transportstrecke 8 sind ebenfalls Führungsprofile 41 und 42 angeordnet, die die Caddy's jeweils in ihre vorgesehene Transportrichtung umlenken.

Werden, wie das in Fig. 2 ersichtlich ist, von der Bedienungsperson 76 Kopse 4 auf die Caddy's 1 aufgesteckt, müssen die Kopse 4 tragenden Caddy's, die nach dem Auffüllen der ersten und zweiten Staustrecke 6 und 7 anfallen, zu den Speicherstrecken 9 bis 14 abgeleitet werden. Dazu ist gemäß Fig. 1 eine Überlaufstrecke 52 vorgesehen, die mittels einer Weiche 56 angesteuert werden kann. Diese Überlaufstrecke 52 besitzt an ihrem stromab liegenden Ende einen Stopper 54, so daß sie selbst auch als Staustrecke fungieren kann. Das Auffüllen dieser Überlaufstrecke 52 kann mittels des an ihrem eintrittsseitigen Ende angeordneten Sensors 55 überwacht werden, der ebenfalls mit der Speichersteuereinrichtung 74 verbunden ist. Wurde nun mit Hilfe des Sensors 55 ein bestimmter Füllzustand der Überlaufstrecke 52 festgestellt, der zum Beispiel der Länge einer Speicherstrecke 9 bis 14 entspricht, kann der Stopper 54 geöffnet werden, wenn die Staustrecke 73 leer ist. Dazu ist es erforderlich, daß zuvor der Stopper 71 geöffnet wurde, um die angestauten leeren Caddy's 1 aus der Staustrecke 73 zu entfernen. Weiterhin ist auch der Stopper 71' geschlossen zu halten, damit sich mit den aus der Überlaufstrecke 52 zugeführten Caddy's 1 mit Kopsen 4 keine leeren Caddy's vermischen. Die Verwaltung dieser Staustrecke 73 erfolgt dabei auf einfache Weise mit Hilfe der Sensoren 72 und 72' durch die stets feststellbar ist, ob sich in dieser Staustrecke 73 noch Caddy's befinden.

Nachdem die aus der Staustrecke 73 ausgetragenen leeren Caddy's 1 ihr Ziel erreicht haben, was, wie bereits beschrieben, sensorisch überwachbar ist, muß eine entsprechende Umstellung der an der eingangsseitig angeschlossenen gemeinsamen Transportstrecke 15 angeordneten Weichen derart erfolgen, daß die mit frischen Kopsen 4 besetzten Caddy's 1 in eine andere, für sie vorgesehene Speicherstrecke eintreten können.

Bei der in Fig. 2 dargestellten Variante einer erfindungsgemäßen Speichereinrichtung ist, wie bereits erwähnt, die Phase des Kopsaufsteckens dargestellt. Dabei werden aus der Speicherstrecke 13 leere Caddy's 1 der Aufsteckposition 43 zugeführt. Um diese Aufsteckphase einzuleiten, muß die Bedienungsperson einen entsprechenden Befehl an die Speichersteuereinrichtung 74 geben, die dann auf den Kopsaufsteckmodus umschaltet. Die Bedienungsperson 76 kann an der Kopsaufsteckposition 43 des weiteren einen Stopper 45 betätigen, durch den die mit Kopsen zu bestückenden Caddy's an dieser Stelle angehalten werden. Allerdings besteht auch die Möglichkeit, diesen Stopper 45 nach der Inbetriebnahme des Kopsaufsteckungsmodus' automatisch taktweise zu öffnen, so daß die Bedienungsperson 76 ausschließlich mit dem Aufstecken der Kopse 4 auf die bereitgestellten Caddy's befassen muß. Dabei ist es auch von Vorteil, wenn die Kopsaufsteckposition einen begrenzten Bereich der Transportstrecke 8' umfaßt, so daß die Bedienungsperson beim Kopsaufstecken immer den Kopsbehälter 44 erreichen kann.

Insbesondere wenn es sich bei der Spulmaschine um eine sogenannte Großkopse, auf die zum Beispiel Teppichgarne aufgewickelt sind, verarbeitende Maschine handelt, ist im Verhältnis zu kleinen Kopsen die Ablaufzeit in der Spulstelle relativ lang. Damit ist die Zeitspanne zum Aufstecken eines Kopses 4 auf einen Caddy 1 wesentlich geringer als die Taktzeit für die Kopsanforderung der Spulmaschine. Dadurch ist es möglich, daß im Rahmen eines Kopsaufsteckzyklus die Speicherstrecken komplett (außer der freibleibenden Speicherstrecke, am Ende des Aufsteckzyklus' der Speicherstrecke 14) mit frischen Kopsen gefüllt werden. Auf diese Weise ergibt sich bei entsprechender Speicherkapazität eine relativ lange Zeitdauer, innerhalb derer die Bedienungsperson die Spulmaschine zum Aufstecken von Kopsen nicht aufsuchen muß.

In der Aufsteckphase in Fig. 2 wird soeben noch die erste Staustrecke 6 befüllt. Da der Sensor 50 am Ende dieser ersten Staustrecke 6 noch nicht feststellt, daß über einen längeren Zeitraum ein Caddy 1 mit Kops 4 neben ihm positioniert ist, werden zunächst noch die Caddy's 1 mit frisch aufgesteckten Kopsen 4 dieser ersten Staustrecke 6 zugeführt. Hat dann der Sensor 50 erkannt, daß diese erste Staustrecke 6 gefüllt ist, wird zunächst der Stopper 46 durch die Speichersteuereinrichtung 74 geschlossen, wonach die zweite Staustrecke 7 gefüllt wird, bis der Sensor 48 am Ende dieser Staustrecke ebenfalls deren Füllzustand erkennt. Daraufhin wird der Stopper 46 geöffnet und gleichzeitig die Weiche 56 umgeschaltet, so daß die vom Stopper 46 freigegebenen Caddy's 1 der Überlaufstrecke 85 zugeführt werden. Der Eingang dieser Überlaufstrecke 85 wird mittels eines Sensors 47 überwacht, der die in die Überlaufstrecke 85 eintretenden Caddy's 1 mit Kopsen 4 zählt. Am stromab liegenden Ende dieser Überlaufstrecke 85 ist ein Stopper 86 angeordnet, wodurch die Überlaufstrecke ebenfalls als, hier jedoch relativ kurze Staustrecke verwendbar ist.

Da die Überlaufstrecke 85 und die sich an den Hülsenrückführweg 57 anschließende Transportstrecke 58 an verschiedenen Enden in die eingangsseitig angeschlossene gemeinsame Transportstrecke 77 münden, ist der Antrieb des Transportbandes der Transportstrecke 77 in beiden Richtungen möglich. Dementsprechend sind auch Weichen 79 bis 84 an den Eingängen der Speicherstrecken 9 bis 14 in zwei verschiedene Funktionsstellungen schaltbar, die durch die Weichen 81 und 83 demonstriert sind. Die Weiche 81 ist so eingestellt, daß Caddy's 1, die von der Überlaufstrecke 85 kommen, in die Speicherstrecke 11 transportiert werden können, wenn das Transportband der Transportstrecke 77 in Richtung auf seine Führungskante 78 beziehungsweise in Richtung zur Transportstrecke 58 transportiert. Die Weiche 83 ist bei umgekehrter Transportrichtung wirksam, wenn leere Caddy's aus der Staustrecke 73 in die Speicherstrecke 13 überführt werden sollen. Der reversierende Antrieb des Transportbandes der Transportstrecke 77 wird ebenfalls von der Speichersteuereinrichtung 74 gesteuert. Auch in diesem Falle ist eine Überwachung des Transports der Caddy's 1 notwendig, die jeweils an den entsprechenden Sensoren gezählt werden. Prinzipiell muß abgesichert werden, daß die sich auf der Transportstrecke 77 befindlichen Caddy's 1 in die jeweils für sie bestimmte Speicherstrecke eingetreten sein müssen, bevor die Transportrichtung des Transportbandes der Transportstrecke 77 wechselt.

Auch hier ist eine Staustrecke 73 vorgesehen, deren Füllzustand mittels eines Sensors 75 überwachbar ist. Allerdings ist kein weiterer Stopper erforderlich, da die Überlaufstrecke 85 nicht in die Transportstrecke 58 mündet.

Wie des weiteren aus Fig. 2 ersichtlich ist, ist es auch möglich, die Staustrecken, hier die Staustrecken 11 und 13, schrittweise zu füllen.

Fig. 3 zeigt eine weitere Variante der Gestaltung der erfindungsgemäßen Speichereinrichtung. Dabei mündet die Transportbahn 89, die sich an den Hülsenrückführweg 57 anschließt, in eine Überlaufstrecke 93, die in die eingangsseitig angeschlossene gemeinsame Transportstrecke 93' übergeht. Durch diese gegenüber der Fig. 2 veränderte Bahnführung ist es nicht erforderlich, für diese gemeinsame Transportstrecke 93' einen Reversierantrieb vorzusehen. Darüber hinaus können auch die Weichen 97 bis 101 so ausgebildet werden, daß sie nur eine Arbeitsstellung besitzen.

Die Überlaufstrecke 93 besitzt vor der Einmündung der Transportbahn 89 einen Stopper 94, um ein Vermischen der Kopse 4 tragenden Caddy's 1 mit den leeren Caddy's 1 zu vermeiden. Am Abzweig der Überlaufstrecke 93 von der Transportbahn 8' ist ein Sensor 95 angeordnet, der der Überwachung der in die Überlaufstrecke 93 eintretenden Caddy's 1 dient. Ebenso ist an diesem Eingang, wie bereits bei den anderen Ausführungsbeispielen beschrieben, eine Weiche 56 vorhanden, die zwischen den beiden Staustrecken 6 und 7 liegt.

Die in Fig. 3 dargestellte Speicherphase zeigt einen Zustand, bei dem es bald erforderlich sein wird, daß die Bedienungsperson die Kopsaufsteckposition 43 aufsucht, um den Speicher wieder mit Caddy's 1 aufzufüllen, die Kopse 4 tragen. Zum gegenwärtigen Zeitpunkt sind die beiden Staustrecken 6 und 7 noch gefüllt, was die beiden Sensoren 48 und 50 erkennen. Allerdings ist auch die letzte Speicherstrecke, die Speicherstrecke 9, nur noch zum Teil mit Kopse 4 tragenden Caddy's 1 gefüllt.

In dieser Speicherphase ist es von Vorteil, wenn die Speichersteuereinrichtung 74, die die gesamte Speichereinrichtung verwaltet, ein Signal auslöst, um die Bedienungsperson herbeizurufen. Dieser Zeitpunkt sollte nicht wesentlich später gewählt werden, um die ununterbrochene Versorgung der Spulmaschine mit Kopsen zu gewährleisten.

Am Ende der Transportbahn 89 ist ein Stopper 92 sowie ein Sensor 91 vorgesehen. Dieser Stopper 92 steht am Anfang einer Speicherstrecke 90 auf der Transportbahn 89. Der Füllzustand dieser Speicherstrecke 90 ist hier mittels eines Sensors 88 möglich, der in einem Abstand vom Stopper 92 angeordnet ist, der der gewünschten Länge der Speicherstrecke 90 entspricht.

Im Bereich der Kopszuführung werden aus der ersten Staustrecke 6 auf Anforderung der Spulmaschine Caddy's 1 mit Kopsen 4 freigegeben. Der Sensor 50 fordert über die Speichersteuereinrichtung 74 aus der zweiten Staustrecke 7 neue Kopse an, um die erste Staustrecke 6 ständig gefüllt zu halten. Hat dann der in der Nähe des Stoppers 46 angeordnete Sensor erkannt, daß die zweite Staustrecke 7 leer wird, wird das Nachfüllen dieser zweiten Staustrecke 7 durch Öffnen des Stoppers 16 am Ausgang der Speicherstrecke 9 bewirkt. Das Nachfüllen leerer Caddy's 1 aus der Speicherstrecke 90 erfolgt bei der vorzugsweise angewendeten Steuerung erst dann, wenn die Staustrecke 9 vollständig geleert ist, um die jeweils eine leere Staustrecke zu sichern. Damit ergibt sich, daß vor dem Aufstecken neuer Kopse 4 die Speicherstrecke 9 leer ist, während nach dem Aufstecken der Kopse die Speicherstrecke 14 leer ist. Die leere Speicherstrecke "wandert" damit immer von einem Ende zum anderen Ende des Speichers.

## Patentansprüche

1. Speichereinrichtung einer Spulmaschine für voneinander unabhängige Caddy's (1), die innerhalb eines Transportsystemes der Spulmaschine zirkulieren und mittels Aufsteckdornen (2) Spulen (4) und Spulenhülsen (3) aufrechtstehend transportieren, wobei die Speichereinrichtung ein- und ausgangsseitig an das Transportsystem angeschlossen ist und an der dabei gebildeten Transportschleife eine Kopsaufsteckposition (43) vorhanden ist,
dadurch gekennzeichnet,
- daß die Speichereinrichtung mehrere voneinander unabhängige, Caddy's mit Spulen und leere Caddy's sortiert aufnehmende Speicherstrecken (9 bis 14) besitzt,
- daß die Speicherstrecken ein- und ausgangsseitig an jeweils gemeinsame Transportstrecken (8, 15; 77; 93') angeschlossen sind,
- daß an den Speicherstrecken Schaltmittel (16 bis 21, 35 bis 39; 79 bis 84; 97 bis 101) zum gesteuerten Ein-und Ausschleusen der Caddy's angeordnet sind,
- daß eine Speichersteuereinrichtung (74) vorgesehen ist, die die Speicherstrecken ein- und ausgangsseitig anwählen kann,
- daß die ausgangsseitig angeschlossene gemeinsame Transportstrecke (8) über eine Transportstrecke (8') zu einem Spulenzulieferweg (5) der Spulmaschine führt,
- daß im Bereich der gemeinsamen, ausgangsseitig an die Speicherstrecken (9 bis 14) angeschlossenen Transportstrecke (8) oder an der Transportstrecke (8'), die von genannter Transportstrecke (8) zum Spulenzulieferweg (5) führt an gut zugänglicher Stelle die Kopsaufsteckposition (43) angeordnet ist und
- daß stromab von der Kopsaufsteckposition (43) eine Überlaufstrecke (52; 85; 93) abzweigt, die zur eingangsseitig an die Speicherstrecken (9 bis 14), angeschlossenen gemeinsamen Transportstrecke (15; 77; 93') führt.

2. Speichereinrichtung nach Anspruch 1, dadurch gekennzeichnet, daß die Kopsaufsteckposition (43) im Randbereich der sich von der gemeinsamen ausgangsseitig an die Speicherstrecken angeschlossenen Transportstrecke (8) zum Spulenzulieferweg (5) erstreckenden Transportstrecke (8') angeordnet ist.

3. Speichereinrichtung nach Anspruch 1 oder 2, dadurch gekennzeichnet, daß an beiden Enden der Speicherstrecken (9 bis 14) Sensoren (22 bis 27, 28 bis 33) zur Überwachung von deren Befüllungszustand vorhanden sind.

4. Speichereinrichtung nach einem der Ansprüche 1 bis 3, dadurch gekennzeichnet, daß an der Kopsaufsteckposition (43) ein Stopper (45) vorhanden ist, der durch die Bedienungsperson oder die Speichersteuereinrichtung (74) betätigbar ist.

5. Speichereinrichtung nach einem der Ansprüche 1 bis 4, dadurch gekennzeichnet, daß auf der zum Spulenzulieferweg führenden Strecke (8') stromab zur Abzweigung der Überlaufstrecke (52; 85; 93) ein erster Speicherabschnitt (6) angeordnet ist.

6. Speichereinrichtung nach Anspruch 5, dadurch gekennzeichnet, daß stromauf zur Abzweigung der Überlaufstrecke auf der zum Spulenzulieferweg führenden Strecke (8') ein zweiter Speicherabschnitt (7) angeordnet ist und daß an beiden Speicherabschnitten Sensoren (48, 50) zur Überwachung des Füllzustandes angeordnet sind.

7. Speichereinrichtung nach Anspruch 6, dadurch gekennzeichnet, daß in der Speichersteuereinrichtung (74) eine Schaltung vorhanden ist, die ein Auffüllen des ersten Speicherabschnittes (6) aus dem zweiten Speicherabschnitt (7) bewirkt und bei vollständiger Auffüllung beider Speicherabschnitte eine Weiche (56) am Eingang zur Überlaufstrecke (52; 85; 93) schaltet, die die Caddy's aus dem zweiten Speicherabschnitt in die Überlaufstrecke umleitet.

8. Speichereinrichtung nach einem der Ansprüche 1 bis 7, dadurch gekennzeichnet, daß die Überlaufstrecke (52; 85; 93) einen Sensor (55; 87; 95) zur Überwachung ihres Füllzustandes besitzt, der mit einer Schaltung der Speichersteuereinrichtung (74) zum Öffnen eines Stoppers (54; 86; 94) am stromab liegenden Ende der Überlaufstrecke verbunden ist.

9. Speichereinrichtung nach einem der Ansprüche 1 bis 8, dadurch gekennzeichnet, daß eine Schaltung der Speichersteuereinrichtung (74) vorhanden ist, die die Schaltmittel zum Einschleusen der von der Überlaufstrecke ankommenden Caddy's in die Speicherstrecken so steuert, daß die Speicherstrecken sukzessive mit Spulen (4) tragenden Caddy's (1) aufgefüllt werden.

10. Speichereinrichtung nach einem der Ansprüche 1 bis 9, dadurch gekennzeichnet, daß die Überlaufstrecke (85) direkt in die eingangsseitig an die Speicherstrecken angeschlossene gemeinsame Transportstrecke (77) mündet.

11. Speichereinrichtung nach Anspruch 10, dadurch gekennzeichnet, daß die eingangsseitig an die Speicherstrecken angeschlossene gemeinsame Transportstrecke (77) so ausgebildet ist, daß sie die Caddy's aufgrund von Steuerbefehlen in beiden Richtungen transportieren kann.

12. Speichereinrichtung nach Anspruch 10, dadurch gekennzeichnet, daß eine an den Hülsenrückführweg im Anschluß an eine Hülsenabzieheinrichtung (59) angeschlossene Transportstrecke (89) am gleichen Ende der gemeinsamen Transportstrecke (93') mit der Überlaufstrecke (93) verbunden ist.

13. Speichereinrichtung nach einem der Ansprüche 1 bis 9, dadurch gekennzeichnet, daß die Überlaufstrecke (52) in die an den Hülsenrückführweg (57) im Anschluß an eine Hülsenabzieheinrichtung (59) angeschlossene Transportstrecke (58) mündet.

14. Speichereinrichtung nach einem der Ansprüche 1 bis 13, dadurch gekennzeichnet, daß auf der an den Hülsenrückführweg (57) im Anschluß an eine Hülsenabzieheinrichtung (59) angeschlossenen Transportstrecke (58; 89) ein Stauabschnitt (73; 90) vorgesehen ist, der sensorisch überwacht ist.

15. Speichereinrichtung nach Anspruch 14, dadurch gekennzeichnet, daß zur Bildung des Stauabschnittes (73; 90) ein Stopper (71; 92) vorgesehen ist, der durch die Schaltung der Speichersteuereinrichtung (74) betätigbar ist, die den am stromab liegenden Ende der Überlaufstrecke (52; 85; 93) angeordneten Stopper (54; 86; 94) steuert, wobei die Schaltung so gestaltet ist, daß sie immer nur einen der beiden Stopper öffnet.

16. Speichereinrichtung nach Anspruch 15, dadurch gekennzeichnet, daß die die Schaltmittel zum Einschleusen der Caddy's in die Speicherstrecken steuernde Speichersteuereinrichtung (74) so eingerichtet ist, daß die Speicherstrecken sukzessive mit leeren Caddy's (1), jedoch mit gegenüber dem Auffüllen mit Spulen (4) tragenden Caddy's entgegengesetzter Auffüllreihenfolge aufgefüllt werden.

17. Speichereinrichtung nach Anspruch 11 und einem der Ansprüche 14 bis 16, dadurch gekennzeichnet, daß die Schaltung der Speichersteuereinrichtung (74) , die wahlweise einen der Stopper (71, 86) auf der Überlaufstrecke (85) und der an den Hülsenrückführweg angeschlossenen Transportstrecke (58) betätigt, die Antriebsrichtung der Transportmittel der eingangsseitig an die Speicherstrecken angeschlossenen gemeinsamen Transportstrecke (77) immer so steuert, daß der Transport der Caddy's (1) von dem Ende der Transportstrecke aus erfolgt, an dem der benachbarte Stopper geöffnet ist.

## Claims

1. A storage means of a winding frame for independent caddies (1) which circulate within a transport system of the winding frame and which, by means of stub arbors (2) transport bobbins (4) and bobbin tubes (3) in an upright position, the storage means being connected to the transport system on the input and output side, a head fit-on position (43) being provided on the transport loop which is thus created,
characterised in that
- the storage means has a plurality of independent storage paths (9 to 14) which, in a sorted arrangement, hold caddies which have bobbins and also empty caddies,
- and in that the storage paths are on the input and output sides connected to respectively common transport paths (8, 15; 77; 93'),
- and in that on the storage paths there are switching means (16 to 21), 35 to 39; 79 to 84; 97 to 100) for the controlled locking in and ejection of caddies,
- and in that a storage controlling means (74) is provided which can select the input and output ends of the storage paths,
- and in that the common transport path (8) connected at the output end leads via a transport path (8') to a bobbin feed path (5) of the winding frame,
- and in that the head fit-on position (43) is disposed in the region of the common transport path (8) which is connected at the output end to the storage paths (9 to 14) or on the transport path (8') which leads from the said transport path (8) to the bobbin feed path (5),
- and in that downstream of the head fit-on position (43), an overflow path (52; 85; 93) branches off and leads to the common transport path (15; 77; 93') which at the input end is connected to the storage paths (9 to 14).

2. A storage means according to Claim 1, characterised in that the head fit-on position (43) is disposed in the marginal area of the transport path (8') which extends from the common transport path (8) connected at the output end to the storage paths and leading to the bobbin feed path (5).

3. A storage means according to Claim 1 or 2, characterised in that at both ends of the storage paths (9 to 14) there are sensors (22 to 27, 28 to 33) for monitoring the level to which they are filled.

4. A storage means according to one of Claims 1 to 3, characterised in that there is at the head fit-on position (43) a stopper (45) adapted to be actuated by the operating person or by the storage control means (74).

5. A storage means according to one of Claims 1 to 4, characterised in that on the path (8') leading to the bobbin feed path, a first storage portion (6) is disposed downstream of the branching-off point of the overflow path (52; 85; 93).

6. A storage means according to Claim 5, characterised in that upstream of the point at which the overflow path branches off and on the path (8') leading to the bobbin feed path there is a second storage portion (7) and in that sensors (48, 50) for monitoring the filling level are disposed at both storage portions.

7. A storage means according to Claim 6, characterised in that there is in the storage control means (74) a circuit which fills the first storage portion (6) from the second storage portion (7) and, when both storage portions are completely filled, operates a switch means (56) at the entrance to the overflow path (52; 85; 93) which diverts the caddies from the second storage portion and into the overflow path.

8. A storage means according to one of Claims 1 to 7, characterised in that the overflow path (52; 85; 93) has a sensor (55, 87; 95) for monitoring the filling level and which is connected to a circuit in the storage control means (74) to open a stopper (54; 86; 94) at the downstream end of the overflow path.

9. A storage means according to one of Claims 1 to 8, characterised in that the circuit of the storage control means (74) is available which so controls the switching means for locking into the storage paths the caddies arriving from the overflow path that the storage paths are filled in succession with caddies (1) carrying bobbins (4).

10. A storage means according to one of Claims 1 to 9, characterised in that the overflow path (85) discharges directly into the common transport path (77) which at the input end is connected to the storage paths.

11. A storage means according to Claim 10, characterised in that the common transport path (77) which at the input end is connected to the storage paths is so constructed that on the basis of control commands, it is able to transport the caddies in both directions.

12. A storage means according to Claim 10, characterised in that a transport path (89) which is connected to the tube return path adjacent to a tube pull-off means (59) is connected to the overflow path (93) at the same end of the common transport path (93').

13. A storage means according to one of Claims 1 to 9, characterised in that the overflow path (52) discharges into the transport path (58) connected to the tube return path (57) adjacent a tube pull-off means (59).

14. A storage means according to one of Claims 1 to 13, characterised in that on the transport path (58; 89) connected to the tube return path (57) adjacent a tube pull-off means (59) there is a 'bottle-neck' portion (73; 90) which is monitored by sensors.

15. A storage means according to Claim 14, characterised in that to form the bottle-neck portion (73; 90), a stopper (71; 92) is provided which can be actuated by the circuit of the storage control means (74) which controls the stopper (54; 86; 94) disposed at the downstream end of the overflow path (52; 85; 93), the circuit being so constructed that it always opens only one of the two stoppers.

16. A storage means according to Claim 15, characterised in that the storage control means (74) which controls the switching means for locking the caddies into the storage paths is so arranged that the storage paths are in succession filled with empty caddies (1) but in the opposite filling sequence to that of filling with caddies which carry bobbins (4).

17. A storage means according to Claim 11 and one of Claims 14 to 16, characterised in that the circuit of the storage control means (74) which optionally actuates one of the stoppers (71, 86) on the overflow path (85) and the transport path (58) connected to the tube return path always so controls the driving direction of the transport means of the common transport path (77) connected on the input side to the storage paths that caddies (1) are transported from the end of the transport path at which the adjacent stopper is open.

## Revendications

1. Dispositif de stockage d'un bobinoir pour des supports (1) indépendants les uns des autres, qui circulent à l'intérieur d'un système de transport du bobinoir et, au moyen de mandrins à embrocher (2), transportent des bobines (4) et des tubes de bobines (3) en position debout, le dispositif de stockage étant raccordé, à l'entrée et à la sortie, au système de transport, et un poste (43) d'embrochage de bobines étant présent dans la boucle de transport qui est alors formée, caractérisé en ce que :
- le dispositif de stockage possède plusieurs sections de stockage (9 à 14) indépendantes l'une de l'autre, qui reçoivent des supports triés, avec bobines et sans bobines,
- les sections de stockage sont raccordées à l'entrée et à la sortie à des sections de transport communes de chaque côté (8, 15; 77; 93'),
- des moyens de commutation (16 à 21, 35 à 39; 79 à 84; 97 à 101), servant à faire entrer et sortir les supports sur commande, sont placés sur les sections de stockage,
- un dispositif de commande de stockage (74) peut sélectionner les sections de stockage à l'entrée et à la sortie,
- la section de transport commune (8) raccordée à la sortie mène, par l'intermédiaire d'une section de transport (8'), à un parcours d'amenée des bobines (5) du bobinoir,
- le poste d'embrochage des bobines (43) est installé en un endroit bien accessible au voisinage de la section de transport (8) commune, raccordée côté sortie aux sections de stockage (9 à 14) ou sur la section de transport (8') qui va de ladite section de transport (8) au parcours d'amenée des bobines (5), et
- en aval du poste d'embrochage des bobines (43), une section de trop-plein (52; 85; 93) part en dérivation et mène à la section de transport commune (15; 77; 93') raccordée côté entrée aux sections de stockage (9 à 14).

2. Dispositif de stockage suivant la revendication 1, caractérisé en ce que le poste (43) d'embrochage de bobines se trouve dans la partie marginale de la section de transport (8') qui s'étend de la section de transport (8) commune raccordée aux sections de stockage du côté sortie jusqu'au parcours (5) d'amenée des bobines.

3. Dispositif de stockage suivant la revendication 1 ou 2, caractérisé en ce que des capteurs (22 à 27, 28 à 33) sont prévus aux deux extrémités des sections de stockage (9 à 14) pour surveiller leur taux de remplissage.

4. Dispositif de stockage suivant l'une quelconque des revendications 1 à 3, caractérisé en ce qu'un dispositif d'arrêt (45) est prévu près du poste d'embrochage de bobines et peut être actionné par l'opérateur ou par le dispositif de commande de stockage (74).

5. Dispositif de stockage suivant l'une quelconque des revendications 1 à 4, caractérisé en ce qu'un premier tronçon de stockage (6) est disposé sur la section (8') conduisant au parcours d'amenée des bobines, en aval par rapport à la bifurcation de la section de trop-plein (52; 85; 93).

6. Dispositif de stockage suivant la revendication 5, caractérisé en ce qu'un deuxième tronçon de stockage (7) se trouve, en amont de la bifurcation de la section de trop-plein, sur la section (8') conduisant au parcours d'amenée des bobines, et en ce que des capteurs (48, 50) de surveillance du taux de remplissage sont placés dans les deux tronçons de stockage.

7. Dispositif de stockage suivant la revendication 6, caractérisé en ce que dans le dispositif de commande de stockage (74) est prévu un circuit qui produit le remplissage du premier tronçon de stockage (6) à partir du deuxième tronçon de stockage (7) et, si les deux tronçons de stockage sont entièrement remplis, manoeuvre un aiguillage (56) à l'entrée de la section de trop-plein (52; 85; 93), aiguillage qui transfère les supports du deuxième tronçon de stockage dans la section de trop-plein.

8. Dispositif de stockage suivant l'une quelconque des revendications 1 à 7, caractérisé en ce que la section de trop-plein (52; 85; 93) possède un capteur (55; 87; 95) pour surveiller leur taux de remplissage, capteur qui est relié à un circuit du dispositif de commande de stockage (74) pour ouvrir un dispositif d'arrêt (54; 86; 94) placé à l'extrémité aval de la section de trop-plein.

9. Dispositif de stockage suivant l'une quelconque des revendications 1 à 8, caractérisé en ce qu'un circuit du dispositif de commande de stockage (74) commande les moyens de commutation servant à faire passer dans les sections de stockage les supports arrivant de la section de trop-plein de telle façon que les sections de stockage soient remplies successivement de supports (1) portant des bobines (4).

10. Dispositif de stockage suivant l'une quelconque des revendications 1 à 9, caractérisé en ce que la section de trop-plein (85) débouche directement dans la section de transport (77) commune raccordée du côté entrée aux sections de stockage.

11. Dispositif de stockage suivant la revendication 10, caractérisé en ce que la section de transport commune (77) raccordée du côté entrée aux sections de stockage est réalisée de telle façon qu'elle puisse transporter les supports dans les deux sens suite à des ordres de commande.

12. Dispositif de stockage suivant la revendication 10, caractérisé en ce qu'une section de transport (89) raccordée au parcours de retour des tubes de bobines à la suite d'un dispositif (59) de retrait des tubes de bobines est raccordée à la section de trop-plein (93) à la même extrémité de la section de transport commune (93').

13. Dispositif de stockage suivant l'une quelconque des revendications 1 à 9, caractérisé en ce que la section de trop-plein (52) débouche dans la section de transport (58) raccordée au parcours (57) de retour des tubes de bobines à la suite d'un dispositif (59) de retrait des tubes de bobines.

14. Dispositif de stockage suivant l'une quelconque des revendications 1 à 13, caractérisé en ce qu'un tronçon d'encombrement (73; 90), surveillé par des capteurs, est prévu dans la section de transport (58; 89) raccordée au parcours (57) de retour des tubes de bobines à la suite d'un dispositif (59) de retrait des tubes de bobines.

15. Dispositif de stockage suivant la revendication 14, caractérisé en ce que, pour constituer le tronçon d'encombrement (73; 90), un dispositif d'arrêt (71; 92) est prévu et peut être actionné par le circuit du dispositif de commande de stockage (74) qui commande le dispositif d'arrêt (54; 86; 94) placé à l'extrémité aval de la section de trop-plein (52; 85; 93), le circuit étant réalisé de telle façon qu'il ouvre toujours un seul des deux dispositifs d'arrêt.

16. Dispositif de stockage suivant la revendication 15, caractérisé en ce que le dispositif de commande de stockage (74) qui commande les moyens de commutation servant à introduire les supports dans les sections de stockage est réalisé de telle façon que les sections de stockage soient remplies successivement de supports vides (1), mais dans l'ordre de remplissage inverse de celui avec des supports pourvus de bobines (4).

17. Dispositif de stockage suivant la revendication 11 et l'une quelconque des revendications 14 à 16, caractérisé en ce que le circuit du dispositif de commande de stockage (74) qui actionne tour à tour l'un des dispositifs d'arrêt (71, 86) situés dans la section de trop-plein (85) et dans la section de transport (58) raccordée au parcours de retour des tubes de bobines commande toujours le sens d'entraînement des organes de transport de la section de transport commune (77) raccordée côté entrée aux sections de stockage, de telle façon que le transport des supports (1) se fasse à partir de l'extrémité de la section de transport où le dispositif d'arrêt voisin est ouvert.
